# EUROPÄISCHE PATENTSCHRIFT

(11) **EP 4 344 430 B1**
(45) Veröffentlichungstag und Bekanntmachung des Hinweises auf die Patenterteilung: **03.07.2024**
(21) Anmeldenummer: 22726055.1
(22) Anmeldetag: 27.04.2022
(51) Int. Cl.: B66B 11/00

(54) **MASCHINENRAUMLOSES AUFZUGSSYSTEM**
MACHINE ROOMLESS ELEVATOR SYSTEM
SYSTÈME D'ASCENSEUR SANS SALLE DES MACHINES

(30) Priorität: 06.08.2021 DE 102021004070
(43) Veröffentlichungstag der Anmeldung: 03.04.2024
(73) Patentinhaber: Schröder, Meik, 22159 Hamburg (DE)
(72) Erfinder: Schröder, Meik, 22159 Hamburg (DE)
(86) Internationale Anmeldenummer: PCT/EP2022/061228
(87) Internationale Veröffentlichungsnummer: WO 2023/011771

(56) Entgegenhaltungen:
- EP-A2- 0 905 081
- EP-A2- 1 028 082
- DE-A1-102006 005 948
- DE-U1-202019 101 607
- JP-A- H11 246 145

## Beschreibung

Die vorliegende Erfindung betrifft ein maschinenraumloses Aufzugssystem.

Bei den meisten maschinenraumlosen Aufzugssystemen wird die Aufzugskabine möglichst zentrisch aufgehängt, um die in den Führungsschienen wirkenden Kräfte zu verringern und ein besseres Fahrverhalten zu erhalten. Auch die Kabinenführungsschienen werden meistens möglichst zentrisch angeordnet. Die Kabine befindet sich also zwischen den Führungsschienen. Der Antrieb befindet sich meistens auf der Gegengewichtsseite oben im Aufzugsschacht.

Ein Ausführungsbeispiel eines nach Stand der Technik sehr häufig verwendeten maschinenraumlosen Aufzugssystems wird in Fig. 7 dargestellt (nicht Bestandteil der Erfindung). Bei dieser Anordnung der Führungsschienen wird viel Platz im Aufzugsschacht benötigt, da sich auf einer Seite die Führungsschiene zwischen der Aufzugskabine und dem Gegengewicht befindet und auf der anderen Seite befindet sich die Führungsschiene zwischen der Aufzugskabine und der Schachtwand. Dazu kommen beidseitig die Führungsschienenhalter.

Die Positionierung des Antriebs oben im Aufzugsschacht hat auch Nachteile. Ist der Schachtkopf niedrig, dann wird mehr Platz in der Schachtbreite benötigt, weil sich der Antrieb beim Einfahren der Aufzugskabine in die oberste Etage zwischen der Aufzugskabine und der Schachtwand befindet. Wird die Schachtbreite reduziert, um eine größere Kabine zu ermöglichen, dann wird ein größerer Schachtkopf benötigt, weil sich der Antrieb und/oder der Antriebsrahmen im Profil der Aufzugskabine befindet. Es ist also nicht möglich, den Platzbedarf horizontal und vertikal gleichzeitig auf ein Minimum zu reduzieren.

In dem Druckschriften DE 600 31 313 T2 und EP 1 028 082 A2 sind maschinenraumlose Aufzugssysteme beschrieben. Bei diesemn Systemen ist zur Verringerung des Platzbedarfes im Schacht das
Antriebssystem an der Kabine des Aufzugs befestigt. Die Führung der Aufzugskabine an zwei Seiten und die Anordnung des Gegengewichts an der Kabinenrückwand wirken sich jedoch ungünstig auf die Schachtausnutzung aus.

Das in der Druckschrift EP 1 305 249 31 dargestellte maschinenraumlose Aufzugssystem zeichnet sich durch ein Antriebssystem auf, welches inklusive der Leistungselektronik an der Aufzugskabine befestigt ist. Diese Lösung kann mit verschiedenen Anordnungen des Gegengewichtes und der Führungsschienen kombiniert werden, u.a. einer Anordnung aller Führungsschienen an einer Seite der Aufzugskabine.

Ein weiteres maschinenraumloses Aufzugssystem wird in DE 10 2006 005 948 A1 beschrieben. Hier sind die Führungsschienen an einer Seite der Aufzugskabine angeordnet, was sich platzsparend auf die benötigte Breite im Aufzugsschacht auswirkt. Das Problem bei diesem Aufzugssystem sind die zwischen der Aufzugskabine und dem Gegengewicht angebrachten Umlenkrollen, die zusätzlichen Platz in der Breite vom Aufzugsschacht benötigen.

Aus den Druckschriften EP 0 905 081 A2 und JP H11 246145 A sind maschinenraumlose Aufzugssysteme mit den Merkmalen des Oberbegriffs des Anspruchs 1 bekannt geworden.

Das Ziel der Erfindung ist, ein Aufzugsystem zu entwickeln, das so kompakt wie möglich ist und das in horizontaler und in vertikaler Richtung so wenig Platz wie möglich in dem Aufzugsschacht benötigt, um eine so effiziente Schachtraumausnutzung wie möglich zu bekommen. Zudem soll eine Aufhängung erreicht werden, die ein sehr gutes Fahrverhalten ermöglicht.

Erfindungsgemäß wird die Aufgabe durch ein maschinenraumloses Aufzugssystem gemäß den Merkmalen des Anspruchs 1 gelöst. Vorteilhafte Ausführungsarten des Verfahrens sind in den Unteransprüchen angegeben.

Das maschinenraumlose Aufzugssystem hat
- eine Aufzugskabine, die in Kabinenführungsschienen geführt ist, wobei die Kabinenführungsschienen an einer Seite der Aufzugskabine angeordnet sind,
- mindestens ein Gegengewicht, das an derselben Seite der Aufzugskabine wie die Kabinenführungsschienen angeordnet ist,
- ein an der Aufzugskabine angebrachtes Antriebssystem, welches mindestens einen Antriebsmotor und mindestens einen Treibkörper aufweist,
- ein oder mehrere Tragmittel zur Übertragung einer Kraft vom Antriebssystem wobei
- die Tragmittel in zwei Tragmittelsträngen über den mindestens einen Treibkörper geführt sind und
- das Gegengewicht zwischen den Tragmittelsträngen angeordnet ist.

Das maschinenraumlose Aufzugssystem besteht aus einer einseitig in Führungsschienen geführten Aufzugskabine, an der ein Antriebssystem angebracht ist. An derselben Seite der Kabinenführungsschienen ist auch mindestens ein geführtes Gegengewicht angeordnet. Das Antriebssystem besteht mindestens aus einem Antriebsmotor und einem Treibkörper. Treibkörper, zum Beispiel Treibwellen oder Treibscheiben, sind entweder in die Aufzugsmaschine integriert oder werden von dieser angetrieben. Erfindungsgemäß werden die Tragmittel in zwei Strängen über mindestens einen Treibkörper des an der Aufzugskabine angebrachten Antriebssystems geführt. Damit wird sowohl eine zentrische Anordnung des Antriebs an der Aufzugskabine, als auch eine zentrische Aufhängung der Aufzugskabine in zwei Strängen Tragmitteln ermöglicht. Jeder Strang Tragmittel überträgt dazu insbesondere einen Teil der übertragenen Gesamtkraft. Die beiden Tragmittelstränge können getrennt voneinander und insbesondere in einem Abstand voneinander geführt werden. Der Antrieb ist so gestaltet, dass der Verlauf der beiden Tragmittelstränge neben das Gegengewicht führt und sich das Gegengewicht zwischen den beiden im Schacht verlaufenden Strängen Tragmitteln befindet. So kann der benötigte Platz in der Breite auf ein Minimum reduziert werden, insbesondere falls sich zwischen der Aufzugskabine und dem Gegengewicht keine Umlenkrollen befinden und auch keine Tragmittel verlaufen. Da sich oben im Aufzugsschacht kein Antrieb befindet, kann auch der Platzbedarf oberhalb der obersten Etage auf ein Minimum reduziert werden. Bei einer zentrischen Aufhängung erfolgt die Einleitung der Kräfte symmetrisch in Bezug auf den Schwerpunkt der Aufzugskabine, sodass eine Drehmomentbelastung der Kabine in Folge dieser Kräfte vermieden wird.

Folgendes maschinenraumloses Aufzugsystem wird ebenfalls als Erfindung angesehen: Maschinenraumloses Aufzugssystem mit
- eine Aufzugskabine, die in Kabinenführungsschienen geführt ist, wobei die Kabinenführungsschienen an einer Seite der Aufzugskabine angeordnet sind,
- mindestens ein Gegengewicht, das an derselben Seite der Aufzugskabine wie die Kabinenführungsschienen angeordnet ist,
- ein an der Aufzugskabine angebrachtes Antriebssystem, welches mindestens einen Antriebsmotor und mindestens einen Treibkörper aufweist,
- ein oder mehrere Tragmittel zur Übertragung einer Kraft vom Antriebssystem wobei
- die Tragmittel in zwei Tragmittelsträngen über den mindestens einen Treibkörper geführt sind.

Dieses Aufzugsystem umfasst das Merkmal, dass das Gegengewicht zwischen den Tragmittelsträngen angeordnet ist, nicht, kann jedoch damit kombiniert werden. Alle nachfolgend erläuterten Ausgestaltungen können ebenfalls mit diesem Aufzugssystem kombiniert werden. Die Besonderheit gegenüber dem Stand der Technik kommt bereits in der besonderen Führung der Tragmittel in zwei Tragmittelsträngen über den mindestens einen Treibkörper zum Ausdruck.

In einer Ausgestaltung verbinden die Tragmittelstränge die Aufzugskabine und das Gegengewicht. Dadurch können die Tragmittelstränge die Antriebs- und Gewichtskräfte aufnehmen. Vorteilhaft an dieser Ausführungsart ist die geringe Zahl benötigter Komponenten.

In einer Ausgestaltung ist mindestens ein weiterer Tragmittelstrang vorhanden, der die Aufzugskabine mit dem Gegengewicht verbindet. In diesem Fall sind die Tragmittelstränge, die über den Treibkörper geführt sind, nicht mit dem Gegengewicht verbunden. Stattdessen wird mindestens ein weiterer Tragmittelstrang verwendet, um die Aufzugskabine und das Gegengewicht zu verbinden, sodass das Gegengewicht nur als Ausgleichsgewicht wirkt. Diese Ausführungsart ermöglicht eine flexible Führung der Tragmittel stränge.

In einer Ausgestaltung sind die beiden Tragmittelstränge mit einem Spanngewicht verbunden. Dies betrifft die über den mindestens einen Treibkörper geführten Tragmittelstränge und ist insbesondere dann sinnvoll, wenn diese nicht mit dem Gegengewicht verbunden sind. Dadurch kann das Traktionsverhalten und damit auch die Anzahl der benötigten Tragmittel beeinflusst werden.

Erfindungsgemäß verlaufen die beiden Tragmittelstränge von dem mindestens einen Treibkörper kommend auf der Führungsschienenseite nach oben oder nach unten. Sie sind vertikal in der Bewegungsrichtung des Aufzugs angeordnet. Die Anordnung dieser Tragmittelstränge an der Führungsschienenseite minimiert den Platzbedarf.

In einer Ausgestaltung verlaufen alle Tragmittelstränge auf der Führungsschienenseite, wo auch alle Tragmittelstrangenden an der Gebäudekonstruktion direkt oder indirekt fest angebracht sind. Vorteilhaft an dieser Ausführung ist, dass alle Bauteile an nur einer Schachtwand angebracht werden, was aus bauseitigen Gründen manchmal erforderlich ist.

In einer Ausgestaltung weisen die beiden Tragmittelstränge jeweils einen Abschnitt auf, der auf der den Führungsschienen abgewandten Seite der Aufzugskabine nach oben oder unten verläuft, wobei diese Abschnitte in einem Abstand voneinander angeordnet sind, der mindestens 50 % einer Breite entspricht, die die Aufzugskabine auf der von den Führungsschienen abgewandten Seite aufweist. Diese Abschnitte können insbesondere von dem mindestens einen Treibkörper kommen und zu einer Aufnahme an der Schachtdecke oder nach vorheriger Umlenkung an der Schachtdecke auch zu dem Schachtboden führen. Die Führung auf der von den Führungsschienen abgewandten Seite hat eine besonders zentrische Aufhängung zur Folge. Zudem bietet der verhältnismäßig weite Abstand zwischen den Tragmittelsträngen an der den Führungsschienenseite abgewandten Seite viel Freiraum. Insbesondere kann die Aufzugskabine zwischen den beiden Abschnitten eine Tür aufweisen.

In weiteren Ausgestaltungen ist das Antriebssystem unter der Aufzugskabine oder über der Aufzugskabine angeordnet. Bei der bevorzugten Anbringung des Antriebssystems unter der Aufzugskabine entsteht bezüglich des Platzbedarfs unter der untersten Etage kein Nachteil. Alternativ kann das Antriebssystem auch über der Aufzugskabine angeordnet werden (nicht dargestellt), bei Aufzugsanlagen die eine sehr niedrige Schachtgrube haben.

In einer Ausgestaltung sind die Tragmittelstränge an beiden Seiten außen am Treibkörper angeordnet und der Antriebsmotor befindet sich zwischen den Tragmittelsträngen. Die Ausführung mit zwei außen über die Treibkörper laufenden Strängen Tragmitteln wirkt sich auch vorteilhaft auf die Bauform des Antriebes aus, weil der Antrieb zentrisch an der Aufzugskabine angeordnet werden kann. Dadurch kann der Antrieb sehr lang ausgeführt werden und die Abmessungen in der Breite und in der Höhe können reduziert werden.

Bei einer weiteren Ausführungsart befindet sich die Aufzugskabine zwischen den Tragmittelsträngen, welche unter der Aufzugskabine von dem Treibkörper und Umlenkrollen geführt werden. Die Tragmittelstrangenden sind an zwei Seiten der Gebäudekonstruktion direkt oder indirekt fest angebracht. Im Aufzugsschacht sind mehrere Umlenkrollen zur Führung der Tragmittel angeordnet. Durch die zentrische Aufhängung der Aufzugskabine sind die Kräfte in den Führungsschienen während der Fahrt sehr gering. Das Verhältnis der Antriebsgeschwindigkeit zur Aufzugskabinengeschwindigkeit beträgt 1: 1.

In einer Ausgestaltung weist der mindestens eine Treibkörper eine horizontal angeordnete Drehachse auf. Die Drehachse befindet sich folglich in einer Ebene, die senkrecht zur Bewegungsrichtung des Aufzuges ist. Eine solche Anordnung ermöglicht den Einbau eines Antriebes, der den Platzbedarf im Schachtkopf bzw. im Schacht unter der untersten Etage minimiert. Zudem wird eine Tragmittelführung ermöglicht, die besonders flexibel zur Minimierung der Verdrehung der beiden Tragmittelstränge ausgelegt werden kann.

In einer Ausgestaltung ist die Drehachse zusätzlich zur horizontalen Ausrichtung parallel zu einer Ebene ausgerichtet, in welcher sich das Gegengewicht bewegt. Dies ermöglicht eine einfache Führung der beiden Tragmittelstränge mit möglichst wenigen Umlenkungen.

In einer Ausgestaltung weist die Aufzugskabine eine Tragstruktur mit einem horizontalen und einem vertikalen Träger auf, wobei die Länge des horizontalen Trägers und/oder des vertikalen Trägers verstellbar ist. Diese Ausführung wird z.B. erreicht, indem ineinander verschiebbare Rohre verwendet werden, die einen Rohrrahmen bilden, oder durch sonstige Trägerelemente, die in unterschiedlichen Positionen miteinander verschraubt werden können. Der Rest der Aufzugskabine wird an der Tragstruktur befestigt. Es können durch eine Änderung der Trägerlängen verschiedene Schachtbreiten abgedeckt werden. Sie ermöglichen zudem die flexible Ausgestaltung der restlichen Kabine mit unterschiedlich vielen Türen oder Wandelementen.

In einer Ausgestaltung sind die beiden Tragmittelstränge und/oder ist der mindestens eine weitere Tragmittelstrang bandförmig. Durch Verwendung von bandförmigen Tragmitteln, z.B. in Form flacher Gurte, haben die Treibkörper und die Antriebe ausreichend geringe Abmessungen, dass sie sich unter der Aufzugskabine integrieren lassen.

In einer Ausgestaltung weisen die beiden Tragmittelstränge und/oder der mindestens eine weitere Tragmittelstrang jeweils zwei oder mehr Tragmittelstrangelemente auf, welche getrennt umgelenkt sind. Die Tragmittelstrangelemente können zum Beispiel einzelne (Stahl-)Seile sein. Mehrere Tragmittelstrangelemente steigern die Sicherheit und ermöglichen das Einhalten von regulatorischen Anforderungen bei gleichzeitiger Begrenzung des Platzbedarfs. Durch die getrennte Umlenkung kann eine optimale Führung jedes Tragmittelstrangelements gewährleistet werden, was insbesondere bei bandförmigen Tragmittelsträngen bzw. Tragmittelstrangelementen wichtig ist.

In einer Ausgestaltung sind zwei aufeinander folgende Umlenkrollen mit nicht-parallelen Umlenkachsen vorhanden, über die einer der beiden Tragmittelstränge und/oder der mindestens eine weitere Tragmittelstrang nacheinander umgelenkt ist, wobei die beiden Umlenkrollen einen Abstand voneinander aufweisen, der mindestens einer Länge der kürzesten Seite der Aufzugkabine entspricht. Die beiden nicht-parallelen Umlenkachsen können insbesondere orthogonal zueinander ausgerichtet sein und/oder beide horizontal angeordnet sein. Dass die beiden Umlenkrollen aufeinander folgen bedeutet, dass der betreffende Tragmittelstrang zwischen den beiden Umlenkrollen nicht nochmals umgelenkt wird, insbesondere also, dass entlang des Verlaufs des Tragmittelstrangs zwischen den beiden Umlenkrollen keine weitere Umlenkrolle vorhanden ist. Bei Umlenkung eines Tragmittelstrangs in unterschiedlichen Richtungen kann es zwischen den beiden Umlenkrollen zu einer Verdrehung des Tragmittelstrangs kommen, insbesondere in Verbindung mit bandförmigen Tragmittelstrangelementen. Um diese Verdrehung möglichst gering zu halten, ist ein großer Abstand zwischen den Umlenkrollen erforderlich. Durch diesen ausreichenden Abstand wird die Verdrehung des Tragmittels über einen größeren Bereich erstreckt, was sich positiv auf die Lebensdauer des Tragmittels auswirkt. Der genannte Abstand kann insbesondere dadurch realisiert werden, dass die beiden Umlenkrollen übereinander angeordnet sind, insbesondere mit einer ersten Umlenkrolle am unteren Ende der Aufzugskabine und einer zweiten Umlenkrolle am oberen Ende eines Aufzugsschachts.

In einer Ausgestaltung ist ein zwischen den beiden Umlenkrollen verlaufender Abschnitt des betreffenden Tragmittelstrangs orthogonal zu beiden Umlenkachsen angeordnet. Diese Ausführungsart wirkt sich positiv auf die Belastung des Tragmittelstrangs und dessen Lebensdauer aus.

In einer Ausgestaltung sind die beiden Tragmittelstränge so geführt, dass sie den mindestens einen Treibkörper um mehr als 90° umschlingen. Insbesondere können sie den mindestens einen Treibkörper um mehr als 135° oder sogar um mindestens 180° umschlingen. Dies kann z.B. durch vor und hinter dem Treibkörper zusätzlich angeordneten Umlenkrollen erreicht werden und hat den Vorteil, dass die Traktion des Treibkörpers erhöht ist und größere Kräfte übertragen werden können.

Ebenfalls möglich ist eine Ausgestaltung mit einem Verhältnis der Antriebsgeschwindigkeit zu der Aufzugskabinengeschwindigkeit von 2:1. Dabei befinden sich im Aufzugsschacht zusätzliche Umlenkrollen, welche die Tragmittel Richtung Aufzugskabine bzw. Gegengewicht umlenken. Die Tragmittelstrangenden werden an der Aufzugskabine und dem Gegengewicht fest angebracht. Diese Ausführung reduziert die Drehmomentanforderungen an den Aufzugsantrieb um einen Faktor 2.

Nachfolgend wird die Erfindung anhand von Figuren näher erläutert. Es zeigen:
- Fig.1:: eine vereinfachte Draufsicht eines Aufzugsystems;
- Fig. 2:: eine vereinfachte Schnittdarstellung einer ähnlichen Ausführung wie in Fig. 1, mit geänderter Anzahl und Anordnung der Kabinen-Umlenkrollen, sowie geänderter Anordnung des Antriebssystems;
- Fig. 3:: eine vereinfachte Draufsicht einer ähnlichen Ausführung wie in Fig. 1, mit Änderungen am Antriebssystem;
- Fig. 4:: eine vereinfachte Draufsicht einer ähnlichen Ausführung wie in Fig. 1, mit anderer Anordnung der Tragmittelstrangenden;
- Fig. 4a:: eine vereinfachte Schnittdarstellung von Fig. 4;
- Fig. 5:: eine vereinfachte Draufsicht einer ähnlichen Ausführung wie in Fig. 1, mit zusätzlichen Umlenkrollen im Schacht und anderem Verhältnis der Antriebsgeschwindigkeit zur Aufzugskabinengeschwindigkeit;
- Fig. 6:: eine vereinfachte Schnittdarstellung einer ähnlichen Ausführung wie in Fig. 1, mit geänderter Anzahl der Gegengewichts-Umlenkrollen und der Verwendung von verbundenen Tragmittelsträngen;
- Fig. 7:: eine vereinfachte Draufsicht eines nach Stand der Technik häufig verwendeten Aufzugssystems (nicht Bestandteil der Erfindung);
- Fig. 8:: eine vereinfachte Draufsicht einer ähnlichen Ausführung wie in Fig. 1, mit einem weiteren Tragmittelstrang;
- Fig. 8a:: eine vereinfachte Schnittdarstellung von Fig. 8;
- Fig. 9:: eine vereinfachte Draufsicht einer ähnlichen Ausführung wie in Fig. 1, mit getrennt umgelenkten Tragmittelstrangelementen.

Die Bauteile sind in den Zeichnungen versetzt dargestellt, um eine bessere Übersicht zu ermöglichen. Die Führungsschienen, das Gegengewicht und die Umlenkrollen im Aufzugsschacht sind vorzugsweise fluchtend angeordnet.

Die Fig. 1 zeigt eine vereinfachte Draufsicht von einem maschinenraumlosen Aufzugssystem mit einer Aufzugskabine 1, unter der zwei Umlenkrollen 9 und ein Antriebssystem 13 angebracht sind. Das getriebelose Antriebssystem 13 ist mit einem Antriebsmotor 6 und einem durchgehenden Treibkörper 7 ausgebildet. Der Treibkörper 7 ist an beiden Enden mit Treibflächen zur Aufnahme der Tragmittelstränge 8 ausgebildet. Die Kabinenführungsschienen 3 sind an einer Seite der Aufzugskabine 1 angeordnet. Die Gegengewichtsführungsschienen 5, ein Gegengewicht 2, an dem zwei Umlenkrollen 4 angebracht sind und zwei Umlenkrollen 10, die oben im Aufzugsschacht direkt oder indirekt an der Gebäudekonstruktion fest angebracht sind, sind auch auf der Seite der Kabinenführungsschienen 3 angeordnet. Die Aufzugskabine 1 ist in zwei Strängen Tragmitteln 8 aufgehängt. Jeder Tragmittelstrang 8 besteht aus einem oder mehreren Tragmittelstrangelementen, wobei diese schematisch als Tragmittelstrang 8 dargestellt sind. Die ersten Tragmittelstrangenden 11 sind an der Gebäudekonstruktion direkt oder indirekt fest angebracht. Von da verlaufen die beiden Tragmittelstränge 8 über den Treibkörper 7 und die Umlenkrollen 9 unter der Aufzugskabine 1, verlaufen dann wieder nach oben und umschlingen die an der Gebäudekonstruktion direkt oder indirekt fest angebrachten Umlenkrollen 10. Von da aus verlaufen sie nach unten und dann über die Gegengewichts-Umlenkrollen 4. Von den Gegengewichts-Umlenkrollen 4 verlaufen sie wieder nach oben, wo die zweiten Tragmittelstrangenden 12 direkt oder indirekt an der Gebäudekonstruktion fest angebracht sind. Zum Beispiel können die Tragmittelstrangenden 12 an Bauteilen, wie dem Rollengerüst oder den Führungsschienen angebracht sein, die an der Gebäudekonstruktion fest angebracht sind. Das Verhältnis der Antriebsgeschwindigkeit zu der Aufzugskabinengeschwindigkeit beträgt 1:1.

Fig. 2 zeigt eine vereinfachte Schnittdarstellung einer ähnlichen Ausführung wie in Fig. 1, mit dem Unterschied, dass je Seite drei Umlenkrollen 9 an der Aufzugskabine 1 angebracht sind, um den Umschlingungswinkel der Tragmittelstränge 8 an dem Treibkörper 7 zu erhöhen und dadurch das Traktionsverhalten zu verbessern.

Fig. 3 zeigt eine vereinfachte Draufsicht einer ähnlichen Ausführung wie in Fig. 1, mit dem Unterschied, dass das Antriebssystem 13 mit zwei Antriebsmotoren 6 und zwei Treibkörpern 7 getriebelos ausgebildet ist.

Fig. 4 zeigt eine vereinfachte Draufsicht einer ähnlichen Ausführung wie in Fig. 1, mit dem Unterschied, dass sich alle Tragmittelstrangenden 11 auf der Führungsschienenseite befinden. Die ersten Tragmittelstrangenden 11 sind an der Gebäudekonstruktion direkt oder indirekt fest angebracht. Von da verlaufen die beiden Tragmittelstränge 8 über die Umlenkrollen 9 an der Aufzugskabine 1, anschließend führen sie über die Treibkörper 7 des Antriebssystems 13 und werden dann von weiteren Umlenkrollen 9 an der Aufzugskabine 1 wieder nach oben geführt. Oben im Aufzugsschacht werden die Tragmittelstränge 8 von den an der Gebäudekonstruktion direkt oder indirekt fest angebrachten Umlenkrollen 10 wieder nach unten zu den Gegengewichts-Umlenkrollen 4 geführt, von welchen sie wieder nach oben geführt werden, wo die zweiten Tragmittelstrangenden 12 direkt oder indirekt an der Gebäudekonstruktion fest angebracht sind. Das Antriebssystem 13 ist getriebelos mit einem Antriebsmotor 6 und zwei Treibkörpern 7 ausgeführt.

Fig. 4a zeigt eine vereinfachte Schnittdarstellung von Fig. 4.

Fig. 5 zeigt eine vereinfachte Draufsicht eines Ausführungsbeispiels mit dem Verhältnis der Antriebsgeschwindigkeit zur Aufzugskabinengeschwindigkeit von 2:1. Die ersten Tragmittelstrangenden 16 sind an der Aufzugskabine 1 fest angebracht. Von da verlaufen die beiden Tragmittelstränge 8 über die im Aufzugsschacht oben direkt oder indirekt an der Gebäudekonstruktion fest angebrachten Umlenkrollen 14. Anschließend verlaufen die Tragmittelstränge 8 wieder nach unten und werden von dem Treibkörper 7 und den Umlenkrollen 9 unter der Aufzugskabine 1 zur gegenüberliegenden Seite der Aufzugskabine 1 geführt. Auf der Führungsschienenseite verlaufen die Tragmittelstränge 8 wieder nach oben und führen über die im Aufzugsschacht direkt oder indirekt fest angebrachten Umlenkrollen 10 wieder nach unten. Anschließend führen sie über die Gegengewichts-Umlenkrollen 4, von wo sie wieder nach oben verlaufen und über die im Aufzugsschacht fest angebrachten Umlenkrollen 15 wieder nach unten zum Gegen- gewicht 2 geführt werden, wo die zweiten Tragmittelstrangenden 17 fest angebracht sind.

Fig. 6 zeigt eine vereinfachte Schnittdarstellung einer ähnlichen Ausführung wie in Fig. 1, mit dem Unterschied, dass die beiden Tragmittelstränge 8 an den Enden verbunden sind und nur eine Umlenkrolle 4 am Gegengewicht 2 angebracht ist. Die ersten Tragmittelstrangenden 11 sind an der Gebäudekonstruktion direkt oder indirekt fest angebracht. Von da verlaufen die verbundenen Tragmittelstränge 8 über die Gegengewichts-Umlenkrolle 4, anschließend nach oben zu den an der Gebäudekonstruktion direkt oder indirekt fest angebrachten Umlenkrollen 10.1, von denen sie nach unten zur Aufzugskabine 1 geführt werden. An der Aufzugskabine 1 führen die verbundenen Tragmittelstränge 8 über die Umlenkrolle 9.1 und den Treibkörper 7.1 zu der gegenüberliegenden Seite, führen wieder nach oben über die an der Gebäudekonstruktion direkt oder indirekt fest angebrachten Umlenkrollen 18 und von da wieder nach unten zur Aufzugskabine 1, von wo sie über den Treibkörper 7.2 und die Umlenkrolle 9.2 wieder zur Führungsschienenseite geführt werden. Anschließend führen sie nach oben zu den an der Gebäudekonstruktion fest angebrachten Umlenkrollen 10.2, die versetzt zu den Umlenkrollen 10.1 angeordnet sind. Von den Umlenkrollen 10.2 führen sie nach unten über die Gegengewichtsumlenkrolle 4 und dann wieder nach oben wo die zweiten Tragmittelstrangenden 12 direkt oder indirekt an der Gebäudekonstruktion fest angebracht sind. Die Umlenkrollen 18 bewegen sich auch während des Betriebes nicht. Sie ermöglichen die Verwendung von kombinierten Tragmittelsträngen 8.

Fig. 7 zeigt eine vereinfachte Draufsicht eines nach Stand der Technik häufig verwendeten Aufzugssystems (nicht Bestandteil der Erfindung), mit einer Aufzugskabine 21, unter der zwei Umlenkrollen 29 angebracht sind und die in Kabinenführungsschienen 31 geführt ist, wobei die Kabinenführungsschienen 31 an zwei Seiten der Aufzugskabine 21 angeordnet sind, und einem Antriebssystem 48, welches im Aufzugsschacht über dem Gegengewicht 22 angeordnet ist. Das Gegengewicht 22 ist in Gegengewichtsführungsschienen 51 geführt und mit einer Umlenkrolle 41 versehen. Ein Tragmittelstrang 28 verläuft vom Fixpunkt 61 nach unten zur Aufzugskabine 21 und wird über die Umlenkrollen 29 zur gegenüberliegenden Seite geführt, anschließend wieder nach oben über die Treibscheibe 35 und dann wieder nach unten zum Gegengewicht 22, von wo er von der Umlenkrolle 41 wieder nach oben zum Fixpunkt 71 geführt wird.

Fig. 8 zeigt eine vereinfachte Draufsicht einer ähnlichen Ausführung wie in Fig. 1, mit dem Unterschied, dass neben den Tragmittelsträngen 8 noch weitere Tragmittelstränge 20 verwendet sind. Die Tragmittelstränge 8 sind für die Traktion und die Tragmittelstränge 20 für den Gewichtsausgleich verwendet. Zusätzlich sind 2 Spanngewichte 19 unten im Schacht angeordnet. Die ersten Tragmittelstrangenden 11, der für die Traktion verwendeten Tragmittelstränge 8, sind an der Gebäudekonstruktion direkt oder indirekt fest angebracht. Von da verlaufen die beiden Tragmittelstränge 8 über den Treibkörper 7 und die Umlenkrollen 9 unter der Aufzugskabine 1 und verlaufen dann nach unten zu den Spanngewichten 19, an denen die zweiten Tragmittelstrangenden 12 fest angebracht sind. Die ersten Tragmittelstrangenden 23, der für den Gewichtsausgleich verwendeten Tragmittelstränge 20, sind an der Aufzugskabine 1 fest angebracht. Von da verlaufen die beiden Tragmittelstränge 20 nach oben und umschlingen die an der Gebäudekonstruktion direkt oder indirekt fest angebrachten Umlenkrollen 10 und verlaufen dann wieder nach unten zum Gegengewicht 2, wo die zweiten Tragmittelstrangenden 24 fest angebracht sind.

Fig. 8a zeigt eine vereinfachte Schnittdarstellung von Fig. 8.

Fig. 9 zeigt eine vereinfachte Draufsicht einer ähnlichen Ausführung wie in Fig. 1, mit dem Unterschied, dass jedes Tragmittelstrangelement 8.1, 8.2 eines Tragmittelstrangs 8 von einer eigenen Umlenkrolle 25.1, 25.2 von der Aufzugskabine 1 nach oben umgelenkt wird. Oben im Aufzugsschacht wird jedes Tragmittelstrangelement 8.1, 8.2 wieder von einer eigenen Umlenkrolle 26.1, 26.2 zur Seite umgelenkt. Dazwischen werden die Tragmittelstrangelemente 8.1, 8.2 verdreht, was aufgrund der senkrechten Anordnung der Achsen der Umlenkrollen 25.1, 25.2, 26.1, 26.2 zur Bewerbungsrichtung der Tragmittelstrangelemente 8.1, 8.2 günstig insbesondere in Hinblick auf die Lebensdauer ermöglicht ist. Anschließend werden die Tragmittelstrangelemente 8.1, 8.2 von den Umlenkrollen 10 im Aufzugsschacht nach unten zum Gegengewicht 2 geführt. Vom Gegengewicht 2 führen sie über die Umlenkrollen 4 wieder nach oben, wo die zweiten Tragmittelstrangenden 12 direkt oder indirekt an der Gebäudekonstruktion fest angebracht sind. Die Umlenkrollen 25.1 und 25.2 an der Aufzugskabine 1, sowie die Umlenkrollen 26.1 und 26.2 im Aufzugsschacht verfügen über separate Achsen. Als Tragmittel werden vier Flachriemen verwendet.

Die Erfindung ist nicht auf die Beispiele ihrer oben beschriebenen Ausführungsformen beschränkt, sondern es sind innerhalb des Rahmens der erfinderischen Idee, welche in den Ansprüchen definiert ist, viele Variationen möglich. Zum Beispiel sind noch andere Ausführungen bezüglich des Verhältnisses der Antriebs- geschwindigkeit zur Aufzugskabinengeschwindigkeit möglich.

Oder andere Anordnungsstellen der Treibkörper und der Umlenkrollen an der Aufzugskabine, sowie die Anzahl der Umlenkrollen an der Aufzugskabine und im Aufzugsschacht.

## Patentansprüche

1. Maschinenraumloses Aufzugssystem mit
• einer Aufzugskabine (1), die in Kabinenfiihrungsschienen (3) geführt ist, wobei die Kabinenführungsschienen (3) an einer Seite der Aufzugskabine (1) angeordnet sind,
• mindestens einem Gegengewicht (2), das an derselben Seite der Aufzugskabine (1) wie die Kabinenführungsschienen (3) angeordnet ist,
• einem Antriebssystem (13), welches mindestens einen Antriebsmotor (6) und mindestens einen Treibkörper (7) aufweist,
• einem oder mehreren Tragmitteln zur Übertragung einer Kraft vom Antriebssystem (13), wobei
• die Tragmittel in zwei Tragmittelsträngen (8) über den mindestens einen Treibkörper (7) geführt sind, **dadurch gekennzeichnet, dass**
• das Antriebssystem (13) an der Aufzugskabine (1) angebracht ist und so gestaltet ist, dass der Verlauf der beiden Tragmittelstränge (8) neben das Gegengewicht (2) führt und die beiden Tragmittelstränge (8) von dem mindestens einen Treibkörper (7) kommend auf der Fühntngsschienenseite nach oben oder unten verlaufen, und sich
• das Gegengewicht (2) zwischen den beiden im Schacht verlaufenden Tragmittelsträngen (8) befindet.

2. Maschinenraumloses Aufzugssystem nach Anspruch 1, **dadurch gekennzeichnet, dass** die Tragmittel die Aufzugskabine (1) und das Gegengewicht (2) verbinden.

3. Maschinenraumloses Aufzugssystem nach Anspruch 1, **dadurch gekennzeichnet, dass** mindestens ein weiterer Tragmittelstrang (20) vorhanden ist, der die Aufzugskabine (1) mit dem Gegengewicht (2) verbindet.

4. Maschinenraumloses Aufzugssystem nach Anspruch 3, **dadurch gekennzeichnet, dass** die beiden Tragmittelstränge (8) mit einem Spanngewicht (19) verbunden sind.

5. Maschinenraumloses Aufzugssystem nach einem der Ansprüche 1 bis 4, **dadurch gekennzeichnet, dass** die beiden Tragmittelstränge (8) jeweils einen Abschnitt aufweisen, der auf der von den Kabinenführungsschienen (3) abgewandten Seite der Aufzugskabine (1) nach oben oder unten verläuft, wobei diese Abschnitte in einem Abstand voneinander angeordnet sind, der mindestens 50 % einer Breite entspricht, die die Aufzugskabine auf der von den Kabinenführungsschienen (3) abgewandten Seite aufweist.

6. Maschinenraumloses Aufzugssystem nach einem der Ansprüche 1 bis 5 **dadurch gekennzeichnet, dass** das Antriebssystem (13) unter der Aufzugskabine (1) angeordnet ist.

7. Maschinenraumloses Aufzugssystem nach einem der Ansprüche 1 bis 5, **dadurch gekennzeichnet, dass** das Antriebssystem (13) über der Aufzugskabine (1) angeordnet ist.

8. Maschinenraumloses Aufzugssystem nach einem der Ansprüche 1 bis 7, **dadurch gekennzeichnet, dass** die Tragmittelstränge (8) an beiden Seiten außen am Antriebssystem (13) angeordnet sind und sich der Antriebsmotor zwischen den Tragmittelsträngen (8) befindet.

9. Maschinenraumloses Aufzugssystem nach einem der Ansprüche 1 bis 8, **dadurch gekennzeichnet, dass** der mindestens eine Treibkörper (7) eine horizontal angeordnete Drehachse aufweist,

10. Maschinenraumloses Aufzugssystem nach Anspruch 9, **dadurch gekennzeichnet, dass** die Drehachse parallel zu einer Ebene ausgerichtet ist, in welcher sich das Gegengewicht (2) bewegt.

11. Maschinenraumloses Aufzugssystem nach einem der Ansprüche 1 bis 10, **dadurch gekennzeichnet, dass** die Aufzugskabine (1) eine Tragstruktur mit einem horizontalen und einem vertikalen Träger aufweist, wobei eine Länge des horizontalen Trägers und/oder des vertikalen Trägers verstellbar ist.

12. Maschinenraumloses Aufzugssystem nach einem der Ansprüche 1 bis 11, **dadurch gekennzeichnet, dass** die beiden Tragmittelstränge (8) und/oder der mindestens eine weitere Tragmittelstrang (20) bandförmig sind.

13. Maschinenraumloses Aufzugssystem nach einem der Ansprüche 1 bis 12, **dadurch gekennzeichnet, dass** die beiden Tragmittelstränge (8) und/oder der mindestens eine weitere Tragmittelstrang (20) jeweils zwei oder mehr Tragmittelstrangelemente aufweisen, welche getrennt umgelenkt sind.

14. Maschinenraumloses Aufzugssystem nach einem der Ansprüche 1 bis 13, **dadurch gekennzeichnet, dass** zwei aufeinander folgende Umlenkrollen mit nicht-parallelen Umlenkachsen vorhanden sind, über die einer der beiden Tragmittelstränge (8) und/oder der mindestens eine weitere Tragmittelstrang (20) umgelenkt ist, wobei die beiden Umlenkrollen einen Abstand voneinander aufweisen, der mindestens einer Länge der kürzesten Seite der Aufzugkabine (1) entspricht.

15. Maschinenraumtoses Aufzugssystem nach Anspruch 14, **dadurch gekennzeichnet, dass** ein zwischen den beiden Umlenkrollen verlaufender Abschnitt des betreffenden Tragmittelstrangs (8, 20) orthogonal zu beiden Umlenkachsen angeordnet ist.

16. Maschinenraumloses Aufzugssystem nach einem der Ansprüche 1 bis 15, **dadurch gekennzeichnet, dass** die beiden Tragmittelstränge (8) so geführt sind, dass sie den mindestens einen Treibkörper (7) um mehr als 90° umschlingen.

## Claims

1. Machine room-less elevator system with
• an elevator cabin (1) guided in cabin guide rails (3), where the cabin guide rails (3) are arranged on one side of the elevator cabin (1),
• at least one counterweight (2), which is arranged on the same side of the elevator cabin (1) as the cabin guide rails (3),
• a drive system (13), which includes at least one drive motor (6) and at least one driving body (7),
• one or more carrying means for transmitting a force from the drive system (13), where
• the carrying means are guided in two carrying strands (8) over the at least one driving body (7), **characterized in that**
• the drive system (13) is mounted on the elevator cabin (1) and designed so that the course of the two carrying strands (8) leads beside the counterweight (2) and the two carrying strands (8) coming from the at least one driving body (7) run up or down on the guide rail side, and
• the counterweight (2) is located between the two carrying strands (8) running in the shaft.

2. Machine room-less elevator system according to claim 1, **characterized in that** the carrying means connect the elevator cabin (1) and the counterweight (2).

3. Machine room-less elevator system according to claim 1, **characterized in that** there is at least one additional carrying strand (20) that connects the elevator cabin (1) with the counterweight (2).

4. Machine room-less elevator system according to claim 3, **characterized in that** the two carrying strands (8) are connected with a tension weight (19).

5. Machine room-less elevator system according to any of claims 1 to 4, **characterized in that** the two carrying strands (8) each have a section running up or down on the side of the elevator cabin (1) opposite the cabin guide rails (3), where these sections are arranged at a distance from each other that corresponds to at least 50% of a width which the elevator cabin has on the side opposite the cabin guide rails (3).

6. Machine room-less elevator system according to any of claims 1 to 5 **characterized in that** the drive system (13) is arranged under the elevator cabin (1).

7. Machine room-less elevator system according to any of claims 1 to 5, **characterized in that** the drive system (13) is arranged above the elevator cabin (1).

8. Machine room-less elevator system according to any of claims 1 to 7, **characterized in that** the carrying strands (8) are arranged on both outer sides of the drive system (13) and the drive motor is located between the carrying strands (8).

9. Machine room-less elevator system according to any of claims 1 to 8, **characterized in that** the at least one driving body (7) has a horizontally arranged rotational axis.

10. Machine room-less elevator system according to claim 9, **characterized in that** the rotational axis is aligned parallel to a plane in which the counterweight (2) moves.

11. Machine room-less elevator system according to any of claims 1 to 10, **characterized in that** the elevator cabin (1) has a support structure with a horizontal and a vertical support, where a length of the horizontal support and/or the vertical support is adjustable.

12. Machine room-less elevator system according to any of claims 1 to 11, **characterized in that** the two carrying strands (8) and/or the at least one additional carrying strand (20) are band-shaped.

13. Machine room-less elevator system according to any of claims 1 to 12, **characterized in that** the two carrying strands (8) and/or the at least one additional carrying strand (20) each have two or more carrying strand elements which are redirected separately.

14. Machine room-less elevator system according to any of claims 1 to 13, **characterized in that** there are two consecutive deflection pulleys with non-parallel deflection axes, over which one of the two carrying strands (8) and/or the at least one additional carrying strand (20) is redirected, where the two deflection pulleys have a distance from each other that corresponds to at least the length of the shortest side of the elevator cabin (1).

15. Machine room-less elevator system according to claim 14, **characterized in that** a section of the respective carrying strand (8, 20) running between the two deflection pulleys is arranged orthogonally to both deflection axes.

16. Machine room-less elevator system according to any of claims 1 to 15, **characterized in that** the two carrying strands (8) are guided in such a way that they wrap around the at least one driving body (7) by more than 90°.

## Revendications

1. Système d'ascenseur sans salle des machines, comprenant
• une cabine d'ascenseur (1) qui est guidée dans des rails de guidage de cabine (3), les rails de guidage de cabine (3) étant disposés sur un côté de la cabine d'ascenseur (1),
• au moins un contrepoids (2), qui est disposé du même côté de la cabine d'ascenseur (1) que les rails de guidage de cabine (3),
• un système d'entraînement (13), lequel possède au moins un moteur d'entraînement (6) et au moins un corps propulseur (7),
• un ou plusieurs moyens porteurs destinés à transmettre une force du système d'entraînement (13),
• les moyens porteurs étant guidés dans deux brins de moyens porteurs (8) au-dessus de l'au moins un corps propulseur (7), **caractérisé en ce que**
• le système d'entraînement (13) est monté sur la cabine d'ascenseur (1) et il est conçu de telle sorte que le tracé des deux brins de moyens porteurs (8) mène à côté du contrepoids (2) et que les deux brins de moyens porteurs (8) suivent un tracé vers le haut ou vers le bas sur le côté du rail de guidage en venant de l'au moins un corps propulseur (7), et
• le contrepoids (2) se trouve entre les deux brins de moyens porteurs (8) qui suivent un tracé dans la cage.

2. Système d'ascenseur sans salle des machines selon la revendication 1, **caractérisé en ce que** les moyens porteurs relient la cabine d'ascenseur (1) et le contrepoids (2).

3. Système d'ascenseur sans salle des machines selon la revendication 1, **caractérisé en ce qu'**il existe au moins un brin de moyens porteurs supplémentaire (20), qui relie la cabine d'ascenseur (1) au contrepoids (2).

4. Système d'ascenseur sans salle des machines selon la revendication 3, **caractérisé en ce que** les deux brins de moyens porteurs (8) sont reliés par un poids tendeur (19).

5. Système d'ascenseur sans salle des machines selon l'une des revendications 1 à 4, **caractérisé en ce que** les deux brins de moyens porteurs (8) possèdent respectivement une portion qui suit un tracé vers le haut ou vers le bas sur le côté de la cabine d'ascenseur (1) opposé aux rails de guidage de cabine (3), ces portions étant disposées à une distance l'une de l'autre qui correspond à au moins 50 % d'une largeur que présente la cabine d'ascenseur sur le côté opposé aux rails de guidage de cabine (3).

6. Système d'ascenseur sans salle des machines selon l'une des revendications 1 à 5, **caractérisé en ce que** le système d'entraînement (13) est disposé sous la cabine d'ascenseur (1).

7. Système d'ascenseur sans salle des machines selon l'une des revendications 1 à 5, **caractérisé en ce que** le système d'entraînement (13) est disposé au-dessus de la cabine d'ascenseur (1).

8. Système d'ascenseur sans salle des machines selon l'une des revendications 1 à 7, **caractérisé en ce que** les brins de moyens porteurs (8) sont disposés des deux côtés à l'extérieur sur le système d'entraînement (13) et le moteur d'entraînement se trouve entre les brins de moyens porteurs (8).

9. Système d'ascenseur sans salle des machines selon l'une des revendications 1 à 8, **caractérisé en ce que** l'au moins un corps propulseur (7) possède un axe de rotation disposé horizontalement.

10. Système d'ascenseur sans salle des machines selon la revendication 9, **caractérisé en ce que** l'axe de rotation est orienté parallèlement à un plan dans lequel se déplace le contrepoids (2).

11. Système d'ascenseur sans salle des machines selon l'une des revendications 1 à 10, **caractérisé en ce que** la cabine d'ascenseur (1) possède une structure porteuse comportant un élément porteur horizontal et un élément porteur vertical, une longueur de l'un élément porteur horizontal et/ou de l'un élément porteur vertical étant réglable.

12. Système d'ascenseur sans salle des machines selon l'une des revendications 1 à 11, **caractérisé en ce que** les deux brins de moyens porteurs (8) et/ou l'au moins un brin de moyens porteurs supplémentaire (20) sont en forme de bande.

13. Système d'ascenseur sans salle des machines selon l'une des revendications 1 à 12, **caractérisé en ce que** les deux brins de moyens porteurs (8) et/ou l'au moins un brin de moyens porteurs supplémentaire (20) possèdent respectivement deux éléments de brin de moyens porteurs ou plus qui sont déviés séparément.

14. Système d'ascenseur sans salle des machines selon l'une des revendications 1 à 13, **caractérisé en ce qu'**il existe deux poulies de renvoi successives avec des axes de renvoi non parallèles, par le biais desquelles l'un des deux brins de moyens porteurs (8) et/ou l'au moins un brin de moyens porteurs supplémentaire (20) est dévié, les deux poulies de renvoi présentant une distance entre elles qui correspond au moins à une longueur du côté le plus court de la cabine d'ascenseur (1).

15. Système d'ascenseur sans salle des machines selon la revendication 14, **caractérisé en ce qu'**une portion du brin de moyens porteurs (8, 20) concerné qui suit un tracé entre les deux poulies de renvoi est disposée orthogonalement aux deux axes de renvoi.

16. Système d'ascenseur sans salle des machines selon l'une des revendications 1 à 15, **caractérisé en ce que** les deux brins de moyens porteurs (8) sont guidés de telle sorte qu'ils s'enroulent à plus de 90° autour de l'au moins un corps propulseur (7).
